# NEUE EUROPÄISCHE PATENTSCHRIFT

(11) **EP 0 268 949 B2**
(45) Veröffentlichungstag und Bekanntmachung des Hinweises auf die Entscheidung über den Einspruch: **09.12.1992**
(45) Hinweis auf die Patenterteilung: 02.11.1989
(21) Anmeldenummer: 87116750.8
(22) Anmeldetag: 13.11.1987
(51) Int. Cl.: F21M 7/00

(54) **Reflektor für Kraftfahrzeug mit verbesserter Befestigung**
Reflector for a motor vehicle having a modified fitting
Réflecteur pour véhicule avec fixation modifiée

(30) Priorität: 27.11.1986 FR 8616550
(43) Veröffentlichungstag der Anmeldung: 01.06.1988
(73) Patentinhaber: VALEO VISION, 93012 Bobigny Cédex (FR)
(72) Erfinder: Blancheton, Lucien, Saint-Clément F-89100 Sens (FR)
(74) Vertreter: Cohausz & Florack Patentanwälte

(56) Entgegenhaltungen:
- EP-A- 0 197 830
- DE-A- 3 514 251
- FR-A- 2 320 210
- GB-A- 2 034 110
- US-A- 4 240 131

## Beschreibung

### Beschreibung

Die Erfindung betrifft einen Reflektor für Kraftfahrzeuge mit einer Befestigung von der Art, die Befestigungs- oder Einstellelemente enthält, welche aus einem einzigen Stück mit dem Reflektor geformt sind, und außerhalb des Mantels der Reflectorquadrik angeordnet sind. Unter Quadrik wird hier ein Viereck, insbesondere ein Rechteck verstanden, dessen Fläche gewölbt ist.

Insbesondere im Falle von Reflektoren aus Thermoplastmaterial bewirken Befestigungs- oder Einstellelemente, wenn sie mit dem Reflektor geformt werden, Preßfehler am Reflektor, die die optische Qualität seiner Innenfläche beeinträchtigen und die insbesondere auf die Volumenminderung des Materials bei jeder Querschnittsänderung zurückzuführen sind.

Im französischen Patent No. 2533297 wurde im Hinblick auf Reflektoren aus Duroplast vorgeschlagen, die Außenfläche des Reflektorparaboloids mit vorstehenden Rippen zu versehen, an deren Schnittpunkten Befestigungsbuchsen angebracht sind. Diese Technik, die bei Thermoplasten mit ihrer geringen Volu menschrumpfung möglich ist, macht die Formen weit komplizierter und bringt zusätzliche Werkstoffkosten mit sich.

Ebenfalls vorgeschlagen wurde eine Befestigung an der Außenfläche des Paraboloids entweder durch Absätze in der optischen Oberfläche (französisches Patent No. 2217633) oder durch eine zweiteilige Ausführung des Paraboloids (französisches Patent No. 2242638). Diese Lösungen komplizieren die Werkzeuge und den Zusammenbau und erlauben außerdem keine optimale Nutzung des Reflektorparaboloids.

Vorliegende Erfindung hat den Zweck, diese Nachteile der bekannten Reflektoren zu beseitigen. Zu diesem Zweck ist der Reflektor gemäß dieser Erfindung dadurch gekennzeichnet, daß Abstumpfungs tücke der Reflektorquadrile an der Schnittstellen durch Schienen verlängert sind, deren Dicke im wesentlichen gleich derjenigen derAbstumpfungsstücke ist und von denen jeweils zwei ein Winkelstück zur alleinigen Abstützung eines Befestigungs- oder Einstellelements bilden, welches aus einem Stücke mit dem Reflektor und den gennanten Schienen geformt ist.

Die Erfindung wird gut verständlich beim Lesen der nachfolgenden Beschreibung, in der auf die Zeichnung Bezug genommen wird, deren einzige Abbildung eine perspektivische Schemaansicht der Rückseite eines Reflektors nach einem Ausführungsbeispiel der Erfindung darstellt.

Der Reflektor besteht aus einer Reflektorquadrik 1, im allgemeinen einem Umdrehungsparaboloid, begrenzt durch ein oberes und ein unteres Abstumpfungsstück 2 und zwei seitliche Abstumpfungsstücke 3.

Entsprechend der Erfindung sind die Abstumpfungsstücke 2 und 3 auf beiden Seiten jeweils durch eine Schiene 4 verlängert, wobei jeweils zwei dieser Schienen 4 an jedem Winkel der Quadrik 1 ein Winkelstück 5 bilden, welches zwei aneinander angrenzende Abstumpfungsstücke 2 und 3 verlängert und im wesentlichen die gleiche Dicke aufweist wie diese Abstumpfungsstücke.

In jeder Ecke trägt ein Winkelstück 5 eine mit der Quadrik 1, den Abstumpfungsstücken 2, 3 und den Schienen 4 aus einem Stück geformte Befestigungs-und/oder Einstellbuchse 6. Beim Herausnehmen aus der Form ermöglichen gemäß den Pfeilen bewegte Schieber eine solche Herstellung aus einem Stück.

Es ist offensichtlich, daß die Erfindung ebenfalls auf einen Reflektor anwendbar ist, der aus mehreren Reflektorquadriken besteht.

## Patentansprüche

1. Reflektor für Kraftfahrzeuge mit einer Befestigung von der Art, die aus einem Stück mit dem Reflektor geformte und außerhalb des Mantels der Reflectorquadrik angeordnete Befestigungs-oder Einstellelemente enthält, dadurch gekennzeichnet, daß die Abstumpfungsstücke (2,3) der Reflektorquadrik (1) an den Schnittstellen durch Schienen (4) verlängert sind, deren Dicke im wesentlichen gleich derjenigen der Abstumpfungsstücke (2,3) ist und von denen jeweils zwei ein Winkelstück (5) zur alleinigen Abstützung eines Befestigungs- oder Einstellelements (6) bilden, welches aus einem stück mit dem Reflektor (1,2,3) und den genannten Schienen (4) geformt ist.

2. Reflektor gemäß Anspruch 1, dadurch gekennzeichnet, daß die Befestigungs- oder Einstellelemente Buchsen (6) enthalten.

3. Reflektor gemäß einem der Ansprüche 1 und 2, dadurch gekennzeichnet, daß er aus mehreren Reflektorquadriken besteht, die mit Schienen (4) - zur Abstützung des Befestigungs- oder Einstellelements (6) - versehen sind, die Abstumpfungsstücke (2,3) derselben verlängern.

4. Verfahren zur Herstellung eines Reflektors gemäß einem der Ansprüche 1 bis 3, dadurch gekennzeichnet, daß der Reflector aus einem einzigen Stück in einem Formwerkzeug mit Schieberausformung hergestellt wird.

## Claims

1. A reflector for motor vehicles which comprises a means of attachment of the kind which comprises attaching or installing elements, which are formed in one piece with the reflector, and are arranged outside the surface of the reflector quadric, characterized in that the truncated pieces (2,3) of the reflector quadric (1) are prolonged at the edges which form interfaces with each other by means of bars (4), the thickness of which is substantially equal to that of the truncated pieces (2,3), and each pair of which form a corner piece (5) to support solely an attaching or installing element (6), which is itself formed in one piece with the reflector (1,2,3) and the above-mentioned bars (4).

2. A reflector according to Claim 1, characterized in that the attaching or installing elements contain bushes (6).

3. A reflector according to one of Claims 1 and 2, characterized in that it consists of several reflector quadrics which are provided with bars (4) - to support attaching or installing elements (6) - which prolong the truncated pieces (2,3) themselves.

4. A process for manufacturing a reflector according to one of Claims 1 to 3, characterized in that the reflector is produced from a single piece in a forming tool with shaping by means of a sliding tool.

## Revendications

1. Réflecteur pour véhicules automobiles à fixation du type comprenant des organes de fixation ou réglage moulés d'une seule pièce avec le réflecteur et à l'extérieur de l'enveloppe du quadrique de réflexion, caractérisé par le fait que les zones de troncature (2,3) du quadrique réfléchissant (1) sont prolongés à leurs intersections par des pattes (4) d'épaisseur sensiblement égale à celle des zones de troncature (2,3) et formant deux à deux une cornière (5) de support seulement d'un moyen de fixation ou de réglage (6) venu de moulage avec le réflecteur (1,2,3) et lesdites pattes (4).

2. Réflecteur selon la revendication 1, caractérisé par le fait que les moyens de fixation ou de réglage comprennent des douilles (6).

3. Réflecteur selon l'une des revendications 1 et 2, caractérisé en ce qu'il comprend plusieurs quadriques de réflexion qui sont munis de pattes (4) - pour le support du moyen de filature ou de réglage (6) - qui prolongent les mêmes zones de troncature (2,3).

4. Procédé pour la réalisation d'un réflecteur selon l'une des revendications 1 à 3, caractérisé en ce que le réflecteur est réalisé en une seule pièce dans un moule à tiroir.
